# EUROPÄISCHE PATENTSCHRIFT

(11) **EP 0 594 679 B1**
(45) Veröffentlichungstag und Bekanntmachung des Hinweises auf die Patenterteilung: **25.01.1995**
(21) Anmeldenummer: 92914598.5
(22) Anmeldetag: 11.07.1992
(51) Int. Cl.: B22D 17/14, B22D 17/32

(54) **VERFAHREN ZUR HERSTELLUNG VON GUSSSTÜCKEN MITTELS EINER DRUCKGIESSMASCHINE**
PROCESS FOR PRODUCING CASTINGS USING A DIE-CASTING MACHINE
PROCEDE DE FABRICATION DE PIECES COULEES A L'AIDE D'UNE MACHINE A COULEE SOUS PRESSION

(30) Priorität: 16.07.1991 DE 4123463
(43) Veröffentlichungstag der Anmeldung: 04.05.1994
(73) Patentinhaber: AUDI AG, 85002 Ingolstadt (DE)
(72) Erfinder: HÜBSER, Karl, D-8079 Buxheim (DE); WANKE, Peter, D-85117 Eitensheim (DE); HECK, Klaus, D-8070 Ingolstadt (DE)
(74) Vertreter: Geissler, Manfred
(86) Internationale Anmeldenummer: EP9201572
(87) Internationale Veröffentlichungsnummer: WO9301909

(56) Entgegenhaltungen:
- CH-A- 367 288
- DE-A- 3 050 628
- DE-A- 3 611 914
- US-A- 3 009 218

## Beschreibung

Die Erfindung bezieht sich auf ein Verfahren zur Herstellung von Gußstücken mittels einer Druckgießmaschine gemäß den weiteren Merkmalen nach dem Oberbegriff des Patentanspruches 1.

Beim Druckgießen wird die Metallschmelze aus einem Warmhalteofen in dosierter Menge in eine Füllkammer gegeben, von wo aus sie mittels eines Gießkolbens in einen die Gestalt des späteren Gußstückes bestimmenden Formhohlraum "eingeschossen" wird.

Das Druckgießen ist ein besonders wirtschaftliches Verfahren zur Herstellung gerade auch von kompliziert geformten Werkstücken und erlaubt in der Regel eine hohe Produktionsleistung, d. h. Gußstückausbringung. Als problematisch erweist sich aber stets, daß in der Füllkammer bzw. im Formhohlraum enthaltene Gase und sonstige Verunreinigungen während des Gießens in der Metallschmelze, beispielsweise Aluminium, eingelagert werden, so daß porige und verunreinigte Gefügebereiche enstehen, die die Gußstück-Qualität insgesamt beeinträchtigen und die Weiterverarbeitung (z. B. Vergüten) gegebenenfalls sogar unmöglich machen können.

Das Einbringen der Metallschmelze in die Füllkammer kann durch einstellbare Druckdifferenzen zwischen dieser und dem Warmhalteofen erreicht werden. Dabei wird die Schmel ze, wenn im Warmhalteofen ein Überdruck herrscht, in die Füllkammer gedrückt, während sie bei Anlegen eines Vakuums in der Füllkammer über ein Saugrohr quasi in diese hineingezogen wird (DE-OS 14 58 151). Gerade mit dem letztgenannten Verfahren läßt sich bei ausreichend bemessener Vakuumzeit erreichen, daß der Einschluß von Verunreinigungen in den Gußstücken und die Bildung von Oxidpartikeln aufgrund noch vorhandenem Rest-Sauerstoff auf ein geringes Maß abgesenkt werden kann.

Es ist die Aufgabe der Erfindung, ein Verfahren bereitzustellen, bei dessen Anwendung die Gußstück-Qualität bei gleichzeitig hoher Produktionsleistung weiter gesteigert werden kann.

Dies ist erfindungsgemäß mit einer Verfahrensweise möglich, wie sie im Patentanspruch 1 beschrieben ist. Patentanspruch 8 beschreibt den Aufbau einer hierfür besonders geeigneten Druckgießmaschine.

Durch die vorgeschlagene Druckführung im Warmhalteofen und/oder in der Füllkammer während der Dosier- und Formfüllphase läßt sich die gewünschte Gußstück-Qualität erreichen.

Zwar ist bereits in der DE 30 41 340 C2 ein Verfahren zur Herstellung gasarmer, porenarmer und oxidarmer Gußstücke mittels einer Kaltkammer-Druckgießmaschine beschrieben, bei dem im zylindrischen Spalt zwischen Gießkolben und Gießkammer ein weiteres Vakuum angelegt wird, das mit dem vom Formhohlraum her angelegten Vakuum zusammenwirkt und in der Gießkammer bis zum Abschluß der Formfüllphase in vollem Umfang aufrechterhalten wird. Anregungen für die erfindungsgemäße Verfahrensweise nach Patentanspruch 1 lassen sich aus diesem Stand der Technik allerdings nicht ableiten.

Weiterbildungen der Erfindung ergeben sich aus den Unteransprüchen. Die nachstehend beschriebenen Ausführungsbeispiele erläutern den jeweils zur Durchführung des Verfahrens verwendeten Aufbau einer Druckgießmaschine in schematisierter Form und den Druckverlauf während der Dosier- und Formfüllphase. Die zugehörige Zeichung zeigt in
- Fig. 1: eine Druckgießmaschine mit horizontal gerichteter Füllkammer und Dosierung der Metallschmelze mittels Füllkammer-Unterdruck,
- Fig. 2: den Druckverlauf in der Füllkammer während der Dosier- und Formfüllphase,
- Fig. 3: eine Abwandlung des Druckverlaufes in der Füllkammer während der Dosier- und Formfüllphase,
- Fig. 4: eine Druckgießmaschine mit horizontal gerichteter Füllkammer und Dosierung der Metallschmelze mittels Überdruck im Warmhalteofen,
- Fig. 5: den Druckverlauf in Warmhalteofen und Füllkammer während der Dosier- und Formfüllphase und
- Fig. 6: eine weitere Möglichkeit der Druckführung im Warmhalteofen und in der Füllkammer
In Fig. 1 ist schmematisiert eine Druckgießmaschine 1 mit zwei Formhälften 2,3 gezeigt, in deren Trennebene 4 ein Formhohlraum 5 eingearbeitet ist. Die Metallschmelze 6 gelangt von einem Warmhalteofen 7, in dem sie auf einer einstellbaren, oberhalb der Liquidustemperatur liegenden Temperatur gehalten wird, über ein beheizbares Saugrohr 8 und eine waagrecht angeordnete Füllkammer 9 in den Formhohlraum 5. Eine mittels nicht näher gezeigter Mittel bewegbare (Pfeil 10) Kolbenstange 13 trägt endseitig einen in der Füllkammer 9 geführten Gießkolben 14. Dieser drückt die Metallschmelze 6 nach ihrem dosierten Einbringen in die Füllkammer 9 in den Formhohlraum 5.

Dem Anschluß des Saugrohres 8 an der Füllkammer 9 diametral gegenüberliegend mündet in diese ein Ventil 15, das über eine Zufuhrleitung 16 mit Schaltventil 17 und Druckregelventil 18 mit einem Inertgas (z.B. Stickstoff, Argon) - gefüllten Tankvolumen 19 in Verbindung steht.

Durch einen Anschluß 20 an den Formhälften 2,3 steht ein weiteres Ventil 21 über eine Zuführleitung 22, welche sich im Bereich eines Vier-Wege-Schaltventiles 23 verzweigt (Leitungen 22.1,22.2), mit unter vorgebbaren Unterdrücken (Vakuum I, II) stehenden Tankbehältern 24,25 in Verbindung. Das Vier-Wege-Schaltventil 23 besitzt darüber hinaus noch einen in die Umgebung (Atmosphärendruck) mündenden Anschluß 26.

Mit einer solchermaßen aufgebauten Druckgießmaschine 1 läßt sich in der Füllkammer 9 ein Druckverlauf während der Dosier- und Formfüllphase erreichen, wie er in alternativen Varianten in den Fig. 2 und 3 (p/t-Diagramme) gezeigt ist. Im Warmhalteofen 7 herrscht dabei stets etwa Atmosphärendruck.

Gemäß Fig. 2 erfolgt ein dosiertes Einbringen der Metallschmelze 6 in die Füllkammer 9 durch Aufschalten eines relativ hohen Unterdruckes (Vakuum I), der etwa im Bereich von 30 bis 50 mbar (absolut) liegt, wobei zum Zeitpunkt A der Dosiervorgang beenden ist und auf das Vakuum II (durch Betätigen des Vier-Wege-Schaltventiles 23) umgeschaltet wird, welches etwa zum Zeitpunkt B erreicht ist. Bei C wird der Gießkolben 14 in Bewegung gesetzt; diese Bewegungsphase reicht bis zum Zeitpunkt F, das verbleibende Füllkammervolumen ist vollständig ausgefüllt. Innerhalb dieser Phase wird zum Zeitpunkt D erneut auf das Vakuum I umgeschaltet, welches bei E erreicht ist und auch im Formhohlraum 5 anliegt. Ein weiteres Nachfließen von Metallschmelze 6 aus dem Warmhalteofen 7 kann dabei nicht erfolgen, da der Gießkolben 14 den Saugrohranschluß gerade überfahren hat. Während das Vakuum II etwa im Bereich von 750 bis 850 mbar (absolut) lag, erreicht das spätere Vakuum I wiederum die ursprüngliche Größenordnung von30 bis 50 mbar (absolut). Zum Zeitpunkt F startet der Gießkolben 14 die Formfüllphase (Einschießen der Metallschmelze 6 in den Formhohlraum 5). Dieser Vorgang ist bei G abgeschlossen, das Vier-Wege-Schaltventil 23 schaltet auf Umgebungsdruck (Anschluß 26).

Eine weitere Alternative der Druckführung ist in Fig. 3 gezeigt. Die wesentliche Abweichung ist darin zu sehen, daß die Dosierung, soweit die Größe (Blendendurchmesser, der Metallschmelzen-Einfüllöffnung beibehalten wird, über einen allerdings längeren Zeitraum bei einem geringeren, etwa im Bereich von 650 bis 750 mbar (absolut) liegenden Vakuum III erfolgt. Danach wird dieses Vakuum III auf das zum Halten des Metallschmelzenpegels in der Füllkammer 9 erforderliche Vakuum II (entsprechend Beispiel nach Fig. 2) gebracht, das mindestens so lange ausrechterhalten bleibt, bis der Gießkolben 14 im Zeitpunkt C die Füllkammer - Füllphase eingeleitet und danah den Saugrohranschluß überfahren hat. Beginnend mit D wiederholen sich die aus dem Beispiel nach Fig. 2 bekannten Abläufe.

Das Vakuum III läßt sich beispielsweise dadurch erreichen, daß über das an die Formhälften 2,3 angeschlossene Ventil 21 das sehr hohe Vakuum I zugeschaltet wird, während gleichzeitig über das in die Füllkammer 9 mündence Ventil 15 getrocknete, gereinigte Luft oder ein inertes Gas (z.B. Stickstoff, Argon) zugeführt wird. Auf diese Weise ließe sich gegebenenfalls auch das Vakuum II gemäß Fig. 2 und 3 erzeugen. Der Tankbehälter 25 wäre dann entbehrlich. Entsprechende Druck-Variationsmöglichkeiten sind unter Zuhilfenahme des Druckregelventiles 18 gegeben.

Die Steuerung der Gießkolbenbewegung läßt sich beispielsweise in Verbindung mit in der Füllkammer 9 bzw. nahe des Formhohlraumes 5 angeordneten, im Stand der Technik bekannten Druckschaltern, Druckmeßeinrichtungen oder Temperatursensoren bewerkstelligen.

Die Druckführung während der Dosierphase gemaß Beispiel nach Fig. 2 hat den Vorteil, daß Füllkammer 9 und Formhohlraum 5 sehr schnell gereinigt und entgast werden können und überdies der Dosiervorgang relativ rasch abgeschlossen ist. Möglicherweise auftretende Dichtungsprobleme werden mit der Druckführung gemäß Beispiel nach Fig. 3 vermieden. Beide Ausführungsvarianten haben den gemeinsamen Vorteil, daß auf besonders einfache Weise eine Inertgasspülung von Füllkammer 9 und Formhohlraum 5 möglich ist und daß bei einer relativ ruhigen Metallschmelze 6 der Verschleiß von Füllkammer 9 und Gießkolben 14 gering gehalten werden kann.

Die Druckgießmaschine 27 nach Fig. 4 weist in einem gewissen Umfang Übereinstimmungen mit derjenigen nach Fig. 1 auf, so daß bau- und funktionsgleiche Elemente mit den gleichen Bezugszeichen versehen sind. Der wesentliche Unterschied ist darin zu sehen, daß die Dosierung der Metallschmelze 6 nicht mittels Vakuum-Beaufschlagung der Füllkammer 9, sondern dadurch erfolgt, daß ein abgeschlossener Warmhalteofen-Hohlraum 28 über eine Zuführleitung 29 mit zwischengeschalteten Schalt- und Druckregelventilen 31,30 mit dem Tankvolumen 19 in Verbindung steht und dadurch unter einen einstellbaren Überdruck setzbar ist. Dies bewirkt, daß die Metallschmelze 6 in einem in sie eintauchenden Steigrohr 33 aufsteigt und so in die daran angeschlossene Füllkammer 9 gelangt.

Die Druckführung während des Dosier- und Formfüllvorganges ist in zwei Ausführungsbeispielen in den Fig. 5 und 6 gezeigt. Die in diesen p/t-Diagrammen angegebenen Zeitpunkte C und F kennzeichnen wiederum, entsprechend den Beispielen nach den Fig. 2 und 3, den jeweiligen Bewegungsbeginn des Gießkolbens 14, um zunächst das ganze Füllkammervolumen mit Metallschmelze 6 zu füllen (C) und um in der anschließenden Formfüllphase in einem "Schuß" die Metallschmelze 6 in den Formhohlraum 5 zu pressen (F). Die Punkte B, E und G kennzeichnen jeweils den Zeitpunkt, zu dem ein neu eingestelltes Druckniveau erreicht ist bzw. das Ende der Formfüllphase.

Beiden Ausführungsbeispielen gemäß Fig. 5 und 6 ist gemeinsam, daß das Einfüllen und Dosieren der Metallschmelze 6 in die Füllkammer 9 und das anschließende Halten auf einer gewissen Füllhöhe durch eine Wechselwirkung von im Warmhalteofen 34 und in der Füllkammer 9 erzeugten Drücken herbeigeführt wird.

Wie sich aus Fig. 5 ergibt, wird bis zum Abschluß (A) der Füll- und Dosierphase im Warmhalteofen-Hohlraum 28 ein Überdruck p₁ von etwa 0,4 bar über Atmosphärendruck eingestellt. Ist die gewünschte Füllhöhe erreicht, so wird auf ein geringeres Druckniveau p₂ (ca. 0,15-0,25 bar über Atmosphärendruck) reduziert, welches ausreicht, den Flüssigkeitsstand der Metallschmelze 6 zu halten. Die Füllkammer 9 selbst steht während dieser Zeit unter Atmosphärendruck IV (Anschluß 26 des Vier-Wege-Schaltventiles 23). Zu einem vorgegebenen Zeitpunkt D wird der Druck im Warmhalteofen-Hohlraum 28 auf Atmosphärendruck pₐ reduziert, während gleichzeitig durch entsprechende Stellung des Schaltventiles 23 im Formhohlraum 5 und in der Füllkammer 9 das bereits aus den vorangegangenen Beispielen bekannte hohe Vakuum I erzeugt wird. Ein weiteres Nachfließen von Metallschmelze 6 aus dem Warmhalteofen 34 kann dabei nicht erfolgen, da der Gießkolben 14 den Saugrohranschluß gerade überfahren hat.

Die Druckführung beim Ausführungsbeispiel gemäß Fig. 6 entspricht zunächst der oben beschriebenen. Am Ende der Füll- und Dosierphase (Zeitpunkt A) wird nun allerdings der Hohlraum 28 im Warmhalteofen 34 lediglich noch mit Atmosphärendruck pₐ beaufschlagt. Zeitgleich hiermit wird in der Füllkammer 9 über die aus den vorausgehenden Beispielen bekannten Mittel das Vakuum II erzeugt, so daß entsprechend dem Beispiel gemäß Fig. 5 letztlich wieder die zur Aufrechterhaltung der Metallschmelzen-Füllstandshöhe erforderliche Druckdifferenz Δp vorliegt. Bei D wird dann unter Aufrechterhaltung des Druckniveaus im Warmhalteofen-Hohlraum 28 in der Füllkammer 9 das hohe Vakuum I aufgebaut.

Das Ende der Füll- und Dosierphase kann in bekannter Weise zeitlich oder mittels eines entsprechenden Sensors (Schmelzenkontakt, Thermoelement) gesteuert werden. Die Einleitung der Kolbenbewegung des Gießkolbens 14 erfolgt dann in zeitlicher Abhängigkeit von der Füll- und Dosierphase oder über im Stand der Technik ebenfalls bekannte Druckschalter oder Druckmeßeinrichtungen. Die Einstellung des gewünschten Unterdruckes in der Füllkammer 9 bzw. im Formhohlraum 5 kann wiederum durch eine Wechselwirkung zwischen der Unterdruckbeaufschlagung über das an den Formhälften 2,3 angeschlossene Ventil 21 und durch Aufschalten von trockener Luft oder inertem Gas aus dem Tankvolumen 19 über die Düse 15 erreicht werden.

## Patentansprüche

1. Verfahren zur Herstellung von Gußstücken mittels einer Druckgießmaschine, bei dem das Einbringen von schmelzflüssigem Metall aus einem Vorratsbehälter in eine Füllkammer aufgrund einstellbarer Druckdifferenzen zwischen beiden erfolgt und nach einer Füll- und Dosierphase ein füllkammerseitiger Gießkolben die Metallschmelze in einen Formhohlraum drückt, gekennzeichnet durch die Schritte,
- reduzieren der Druckdifferenz nach Abschluß der Füll- und Dosierphase (Zeitpunkt A) auf ein dem Halten der Metallschmelzen-Steighöhe in der Füllkammer (9) dienendes Maß,
- aufrechterhalten dieser reduzierten Druckdifferenz (Δp) über einen vorgebbaren Zeitraum der Gießkolbenbewegung zum vollständigen Ausfüllen des Füllkammervolumens
- mit nachfolgender Erhöhung der Druckdifferenz vor Beginn der Formfüllphase (Zeitpunkt F).

2. Verfahren nach Anspruch 1, dadurch gekennzeichnet, daß Füllkammer (9) und Formhohlraum (5) mit unterschiedlich hohen Unterdrücken (I, II) beaufschlagbar sind, während im Vorratsbehälter (7)stets etwa Atmosphärendruck herrscht.

3. Verfahren nach Anspruch 2, gekennzeichnet durch ein hohes Vakuum I im Bereich von 30 bis 50 mbar (absolut) während der Füll- und Dosierphase, ein geringeres Vakuum II im Bereich von etwa 750 bis 850 mbar (absolut) vor dem Einsetzen der Gießkolbenbewegung und ein erneutes hohes Vakuum I zu einem vor der Formfüllphase (Einschießen der Metallschmelze 6 in den Formhohlraum 5) des Gießkolbens 14 gelegenen Zeitpunkt.

4. Verfahren nach Anspruch 3, gekennzeichnet durch ein geringeres Vakuum III im Bereich von 650 bis 750 mbar (absolut) während der Füll- und Dosierphase.

5. Verfahren nach Anspruch 1, dadurch gekennzeichnet, daß die Druckdifferenzen durch eine Wechselwirkung von sowohl im Metallschmelzen-Vorratsbehälter (34) als auch in der Füllkammer (9) erzeugbaren Drücken herbeigeführt werden.

6. Verfahren nach Anspruch 5, gekennzeichnet durch einen Vorratsbehälter-Überdruck p₁ von etwa 400 mbar während der Füll- und Dosierphase und eine sich daran anschließende Reduzierung auf einen Überdruck p₂ von etwa 150 bis 250 mbar vor Beginn der Gießkolbenbewegung und weitere Reduzierung auf Atmosphärendruck p_{A} bei gleichzeitigem Anlegen eines hohen Vakuums I von etwa 30 bis 50 mbar (absolut) in der Füllkammer (9) vor Beginn der Formfüllphase.

7. Verfahren nach Anspruch 5, gekennzeichnet durch einen Vorratsbehälter-Überdruck p₁ von etwa 400 mbar während der Füll- und Dosierphase mit anschließender Reduzierung auf Atmosphärendruck pₐ bei gleichzeitigem Anlegen eines Vakuums II von etwa 750 bis 850 mbar (absolut) in der Füllkammer (9) vor Beginn der Gießkolbenbewegung und daran anschließendem Anlegen eines hohen Vakuums II von etwa 30 bis 50 mbar (absolut) in der Füllkammer (9) vor einem Zeitpunkt zu dem der Gießkolben (14) die Formfüllphase einleitet.

8. Druckgießmaschine zur Durchführung des Verfahrens nach Anspruch 1, bestehend aus Formhälften (2,3), in deren Trennebene (4) der Formhohlraum (5) eingearbeitet ist, wobei die Metallschmelze (6) von dem als Warmhalteofen (7,34) ausgebildeten Vorratsbehälter über dessen Saugrohr/Steigrohr (8,33) in die in den Formhohlraum (5) mündende Füllkammer (9) gelangt, dadurch gekennzeichnet, daß im Bereich des Anschlusses des Saugrohres/Steigrohres (8,33) an der Füllkammer (9) ein Ventil (15) angesetzt ist, das über eine Zuführleitung (16) mit Schaltventil (17) und Druckregelventil (18) mit einem mit trockener Luft oder mit einem Inertgas gefüllten Tankvolumen (19) in Verbindung steht, während ein an die Formhälften (2,3) angeschlossenes Ventil (21) über eine Zufuhrleitung (22), welche sich im Bereich eines Vier-Wege-Schaltventiles (23) verzweigt (Leitungen 22.1, 22.2), mit unter vorgebbaren Unterdrücken (Vakuum I, II) stehenden Tankbehältern (24,25) in Verbindung steht.

9. Druckgießmaschine nach Anspruch 8, dadurch gekennzeichnet, daß auch der Warmhalteofen-Hohlraum (28) oberhalb der Metallschmelze (6) über eine Zufuhrleitung (29) mit zwischengeschalteten Schalt- und Druckregelventilen (31,30) mit dem Tankvolumen (19) in Verbindung steht.

## Claims

1. Process for producing castings by means of a pressure die-casting machine, whereby metal in a molten state is brought from a reservoir into a filling chamber by using adjustable differences in pressure between the two, and following a filling and metering phase an injection piston on the side nearest the filling chamber forces the metal melt into the cavity of a die, characterised by the following steps:
- once the filling and metering phase is finished (instant A), the pressure difference is reduced to a level conducive to maintaining the height of rise of the metal melt in the filling chamber (9),
- this reduced pressure difference (Δp) is maintained over a specifiable period of injection piston movement until the volume of the filling chamber is completely occupied,
- followed by an increase in pressure difference prior to the start of the die-filling phase (instant F).

2. Process according to claim 1, characterised in that the filling chamber (9) and the die cavity (5) may be acted upon by different underpressures (I, II), whereas in the reservoir (7) there is always approximately atmospheric pressure.

3. Process according to claim 2, characterised by a high vacuum I within the 30 to 50 mbar (absolute) range during the filling and metering phase, a lower vacuum II within the range from about 750 to 850 mbar (absolute) before the injection piston starts to move, and a renewed high vacuum I at an instant prior to the die-filling phase of the injection piston 14 (when the metal melt 6 is "fired" into the die cavity 5).

4. Process according to claim 3, characterised by a lower vacuum III in the 650 to 750 mbar (absolute) range during the filling and metering phase.

5. Process according to claim 1, characterised in that the pressure differences are brought about by an interaction of pressures which can be generated both in the metal melt reservoir (34) and in the filling chamber (9).

6. Process according to claim 5, characterised by a reservoir overpressure p₁ of approximately 400 mbar during the filling and metering phase, followed by a reduction to an overpressure p₂ of approximately 150 to 250 mbar before the injection piston starts to move, and a further reduction to atmospheric pressure p_{A} at the same time as a high vacuum I of about 30 to 50 mbar (absolute) is applied in the filling chamber (9) before the die-filling phase starts.

7. Process according to claim 5, characterised by a reservoir overpressure p₁ of approximately 400 mbar during the filling and metering phase, followed by a reduction to atmospheric pressure pₐ at the same time as a vacuum II of about 750 to 850 mbar (absolute) is applied in the filling chamber (9) before the injection piston starts to move, which in turn is followed by the application of a high vacuum II of about 30 to 50 mbar (absolute) in the filling chamber (9) prior to an instant at which the injection piston (14) initiates the die-filling phase.

8. Pressure die-casting machine for performing the process according to Claim 1, consisting of die halves (2, 3) of which the parting plane (4) incorporates the die cavity (5), the metal melt (6) passing from the reservoir, which is in the form of a holding furnace (7, 34), via the latter's suction pipe/ascending pipe (8, 33) into the filling chamber (9) which opens out into the die cavity (5), characterised in that near to the connection from the suction pipe/ascending pipe (8, 33) a valve (15) is fitted on the filling chamber (9) and communicates, via a feeder line (16) equipped with ON-OFF valve (17) and pressure-regulating valve (18), with a tank volume (19) filled with dry air or an inert gas, while a valve (21) connected to the die halves (2, 3) communicates, via a feeder line (22) which forks (lines 22.1, 22.2) near to a four-way control valve (23), with tanks (24, 25) which are at specifiable underpressures (vacuum I, II).

9. Pressure die-casting machine according to claim 8, characterised in that above the metal melt (6) the cavity (28) of the holding furnace likewise communicates with the tank volume (19) via a feeder line (29) with interposed ON-OFF and pressure-regulating valves (31, 31).

## Revendications

1. Procédé de fabrication de pièces coulées au moyen d'une machine à coulée sous pression dans lequel l'introduction de métal en fusion dans une chambre de remplissage à partir d'un réservoir de stockage s'opère en raison de différences réglables de pression entre les deux contenants et, après une phase de remplissage et de dosage, un piston d'injection situé sur le côté de la chambre de remplissage pousse le métal en fusion dans une empreinte de moule, caractérisé par les étapes
- de réduction de la différence de pression, après la fin de la phase de remplissage et de dosage (instant A), à une valeur permettant le maintien de la hauteur de remontée du métal en fusion dans la chambre de remplissage (9),
- d'entretien de cette différence de pression reduite (Dp) pendant une période, déterminable à l'avance, de la course du piston d'injection, fin de remplir complètement le volume de la chambre de remplissage,
- avec augmentation ultérieure de la différence de pression avant le début de la phase de remplissage du moule (instant F).

2. Procédé selon la revendication 1, caractérisé en ce que la chambre de remplissage (9) et l'empreinte du moule (5) peuvent être soumises à des dépressions (I, II) de niveaux différents, alors que dans le réservoir de stockage (7) règne constamment à peu près la pression atmosphérique.

3. Procédé selon la revendication 2, caractérisé par un vide poussé I, dans un domaine de 30 à 50 mbar (absolu), pendant la phase de remplissage et de dosage, par un vide moins poussé II, dans un domaine de 750 à 850 mbar (absolu), avant la mise en mouvement du piston d'injection, et à nouveau par un vide poussé I à un moment situé avant la phase de remplissage du moule (injection du métal en fusion 6 dans l'empreinte du moule 5) par le piston d'injection (14).

4. Procédé selon la revendication 3, caractérisé par un vide moins poussé III, dans un domaine de 650 à 750 mbar (absolu), au cours de la phase de remplissage et de dosage.

5. Procédé selon la revendication 1, caractérisé en ce que les différences de pression sont causées par une interaction entre les pressions pouvant être produites aussi bien dans le réservoir de stockage (34) du métal en fusion, que dans la chambre de remplissage (9).

6. Procédé selon la revendication 5, caractérisé par une surpression p1 dans le réservoir de stockage, d'environ 400 mbar, au cours de la phase de remplissage et de dosage, puis, lui faisant suite, une réduction à une surpression p2 d'environ 150 à 250 mbar, avant le début de la course du piston d'injection, puis une nouvelle réduction à la pression atmosphérique pA, avec l'application, dans le même temps, d'un vide poussé I, d'environ 30 à 50 mbar (absolu), dans la chambre de remplissage (9), avant le début de la phase de remplissage du moule.

7. Procédé selon la revendication 5, caractérisé par une surpression p1 dans le réservoir de stockage, d'environ 400 mbar, an cours de la phase de remplissage et de dosage, suivie par une réduction a la pression atmosphérique pA, accompagnée de l'application d'un vide II, d'environ 750 à 850 mbar (absolu), dans la chambre de remplissage (9) avant le début de la course du piston d'injection, puis, lui faisant suite, l'application d'un vide poussé I, d'environ 30 a 50 mbar (absolu), dans la chambre de remplissage (9) avant l'instant où commence la phase de remplissage du moule par le piston d'injection (14).

8. Machine à coulée sous pression pour l'application du procédé selon la revendication 1, composée de demi-moules (2,3) dans le plan de séparation (4) desquels on a creusé l'empreinte du moule (5), où le métal en fusion (6) sort du réservoir de stockage ayant la forme d'un four d'attente (7, 34), passe par son tuyau d'aspiration/refoulement (8, 33), pour arriver dans la chambre de remplissage (9) qui débouche dans l'empreinte du moule (5), caractérisée en ce que, dans la zone de raccordement du tuyau d'aspiration/refoulement (8, 33) à la chambre de remplissage (9), on a placé une soupape (15) qui communique, par l'intermédiaire d'une conduite d'alimentation (16) munie d'une soupape de commande (17) et d'une soupape de régulation de pression (18), avec un réservoir (19) rempli d'air sec ou d'un gaz inerte, alors qu'une soupape (21) raccordée aux demi-moules (2, 3), est reliée, par l'intermédiaire d'une conduite d'alimentation (22) se divisant (conduites 22.1, 22.2) au niveau d'une soupape de commande à quatre voies (23), à des réservoirs (24,25) soumis à des dépressions (vide I, II) déterminables à l'avance.

9. Machine à coulée sous pression selon la revendication 8, caractérisée en ce que la cavité du four d'attente (28), au-dessus du métal en fusion (6), est également reliée au réservoir (19) par une conduite d'alimentation (29) où s'intercalent des soupapes de commande et de régulation de pression (31, 30).
